# FASCICULE DE BREVET EUROPEEN

(11) **EP 0 889 783 B1**
(45) Date de publication et mention de la délivrance du brevet: **12.07.2000**
(21) Numéro de dépôt: 97906079.5
(22) Date de dépôt: 19.03.1997
(51) Int. Cl.: B41F 15/08

(54) **MACHINE D'IMPRESSION EN SERIGRAPHIE**
SIEBDRUCKMASCHINE
SILK-SCREEN PRINTING MACHINE

(30) Priorité: 21.03.1996 CH 73296
(43) Date de publication de la demande: 13.01.1999
(73) Titulaire: DE LA RUE GIORI S.A., 1003 Lausanne (CH)
(72) Inventeur: WYSSMANN, Hans, CH-8055 Zurich (CH)
(74) Mandataire: Kiliaridis, Constantin
(86) Numéro de dépôt international: CH9700115
(87) Numéro de publication internationale: WO9734767

(56) Documents cités:
- EP-A- 0 095 819
- EP-A- 0 723 864
- CH-A- 310 226
- DE-C- 822 540
- US-A- 2 445 140
- US-A- 3 934 502
- US-A- 3 990 363
- US-A- 5 247 882

## Description

La présente invention concerne une machine d'impression en sérigraphie comprenant pour l'impression d'au moins une première zone en une couleur déterminée, un cylindre d'impression et un cylindre porte-tamis et au moins un deuxième cylindre porte-tamis coopérant avec le même cylindre d'impression et muni de moyens pour l'impression d'au moins une deuxième zone en une couleur différente de celle de la première zone.

Il est connu l'utilisation de machines d'impression en sérigraphie comprenant un cylindre d'impression et un cylindre porte-tamis pour l'impression d'une zone d'une couleur déterminée. Lorsqu'on désire imprimer des zones juxtaposées ou superposées d'une autre couleur on procède au séchage de la première impression et ensuite le papier passe dans une deuxième machine comprenant un cylindre d'impression et un cylindre porte-tamis pour l'impression en superposition ou juxtaposition de la deuxième image en une couleur différente de la première. Donc, s'il s'agit d'une impression polychrome un passage pour chaque couleur est prévu après séchage de l'encre de l'impression précédente.

Le US-A-3934502 décrit une machine d'impression en sérigraphie comprenant un cylindre d'impression et au moins deux cylindres porte-tamis coopérant avec le cylindre d'impression pour l'impression d'au moins deux zones, chaque zone ayant une couleur différente de l'autre.

Le US-A-39 903 63 décrit aussi une machine similaire à la précédente à la différence que les zones imprimées ne se superposent pas et que le deuxième cylindre porte-tamis n'entre pas en contact avec le cylindre d'impression sur la zone imprimée par le premier cylindre porte-tamis.

Dans le souci de recherche des moyens permettant de rendre difficile la copie ou contrefaçon de papiers-valeur, on utilise différents types d'impression sur un même papier-valeur et entre autre on utilise la sérigraphie. Néanmoins, l'impression des différents dessins par des procédés différents et le séchage intermédiaire qui doit avoir lieu, rallongent le temps d'impression des documents et des problèmes de registre entre les différentes impressions rendent ces opérations d'impression délicates et augmentent les coûts par l'addition d'équipement.

La présente invention a pour but de proposer une machine d'impression en sérigraphie de certaines zones d'un papier par au moins deux dessins non superposés et de couleurs différentes sans devoir passer par un séchage intermédiaire et avec une machine relativement simple et moins volumineuse qu'une installation d'impression en sérigraphie en plusieurs couleurs utilisée jusqu'ici.

La machine d'impression en sérigraphie selon l'invention est caractérisée par le fait que la machine est agencée pour que ladite deuxième zone soit en dehors de la première zone, le deuxième cylindre porte-tamis comprenant au moins une partie en relief sur laquelle est disposé un tamis, ainsi le deuxième cylindre porte-tamis n'entre pas en contact avec le cylindre d'impression sur la ou les zones imprimées par le premier cylindre porte-tamis.

Les avantages de la machine selon l'invention sont les suivants :
- impression à un seul passage du papier sur un seul cylindre d'impression d'au moins deux zones non superposées en au moins deux couleurs différentes ce qui rend, d'une part, inutile le séchage intermédiaire entre les deux impressions et, d'autre part, on a une machine moins volumineuse puisqu'on utilise un seul cylindre d'impression, donc moins coûteuse;
- accessoirement il est plus aisé d'obtenir un bon registre entre les images imprimées en sérigraphie successivement au moyen du même cylindre d'impression.

Ces résultats sont bien entendu obtenus grâce au fait que la deuxième zone est imprimée par un cylindre porte-tamis muni de moyens pour l'impression d'au moins une deuxième zone du papier non encore imprimée et ne touchant pas la zone déjà imprimée par le premier cylindre porte-tamis. Les moyens dont est muni ce deuxième cylindre porte-tamis comprennent au moins une partie en relief sur laquelle est disposé un tamis. Ainsi, c'est seulement la ou les parties en relief qui entrent en contact avec le cylindre d'impression sur des zones non imprimées par le premier cylindre porte-tamis. Des dispositifs poussant l'encre à travers le tamis sont prévus à l'intérieur du cylindre porte-tamis, de préférence mais non exclusivement, ces dispositifs sont des racles. Le premier cylindre porte-tamis peut être un cylindre porte-tamis conventionnel ou, par exemple, comme celui proposé dans la demande de brevet européen 0 723 864 du demandeur (cité selon l'article 54(3)CBE). En évitant de toucher avec le deuxième cylindre porte-tamis les zones déjà imprimées lors du premier passage, il n'est pas nécessaire de procéder à un séchage intermédiaire. Il est évident que lors de telles impressions, il faut respecter un espacement suffisant entre les deux zones pour éviter que le tamis du deuxième cylindre porte-tamis entre en contact avec la zone préalablement imprimée.

Selon une variante préférée de l'invention le tamis du premier cylindre est prévu pour imprimer plusieurs zones espacées en une couleur déterminée, le dessin pourrait être le même ou différent pour chaque zone, le deuxième cylindre présente également plusieurs zones en relief permettant d'imprimer un même ou plusieurs dessins en une deuxième couleur dans des espaces laissés par l'impression précédente.

Selon une autre variante d'exécution, la machine peut comprendre plusieurs cylindres porte-tamis avec des moyens en relief pour imprimer de manière successive et au moyen d'un seul cylindre d'impression des zones non superposées de couleurs différentes, les reliefs des différents cylindres étant disposés de sorte qu'ils n'entrent pas en contact lors de l'impression avec les zones préalablement imprimées.

Selon une forme d'exécution, les zones en relief du cylindre ou de chacun des cylindres porte-tamis ont une forme axiale s'étendant parallèlement à l'axe du cylindre, le long de la surface de celui-ci sur laquelle est disposé le tamis. Dans ce cas, la racle ou le dispositif équivalent est muni d'un mécanisme permettant son déplacement radial pour pouvoir suivre la configuration du côté intérieur de la périphérie du cylindre, afin de pousser le tamis disposé sur la partie en relief du cylindre et se rétracter lorsque par la rotation du cylindre la partie en retrait vient contre la racle et ainsi de suite.

Selon une forme d'exécution, le mécanisme permettant à la racle d'effectuer ces déplacements dans le sens radial est une came tournant en synchronisation avec le cylindre porte-tamis et agissant sur l'extrémité d'un levier dont l'autre extrémité est solidaire de la racle.

Selon une autre forme d'exécution, les parties en relief sont des zones annulaires sur lesquelles on applique le tamis et dans ce cas la racle a la forme d'un peigne dont les dents se trouvent en permanence à l'intérieur des zones annulaires pour pousser l'encre à travers le tamis dont sont équipées ces zones annulaires.

Selon une autre variante d'exécution, le deuxième cylindre porte-tamis est muni d'un tamis déformable élastiquement de sorte que le contact avec le cylindre d'impression au droit de la fente d'impression ait lieu uniquement sous la poussée des moyens tels qu'une racle ayant dans ce cas la forme d'un peigne dont les dents correspondent aux zones à imprimer en poussant le tamis à entrer en contact avec le cylindre d'impression, l'espace entre les dents correspondant à des zones imprimées ou non et avec lesquelles le tamis n'entre pas en contact. En outre, le tamis est muni d'anneaux de distance aux espaces correspondants entre deux zones consécutives à imprimer empêchant le tamis de se déformer et entrer en contact avec le cylindre d'impression.

Selon une autre variante d'exécution, la machine est une machine d'impression à la feuille comprenant un cylindre d'impression avec au moins une encoche logeant le dispositif de saisie de la feuille, et les moyens pour pousser l'encre de chaque cylindre porte-tamis comprennent un mécanisme permettant de les éloigner du tamis lorsqu'une encoche passe dans la fente d'impression.

L'invention, sera décrite plus en détail au moyen de trois exemples d'une machine d'impression à la feuille et à l'aide du dessin annexé.

La figure 1 est une représentation schématique latérale d'une installation comprenant une machine faisant l'objet de la présente invention.

La figure 2 est une vue schématique de côté d'une première forme d'exécution d'un cylindre porte-tamis présentant des parties en relief ayant la forme d'anneaux concentriques au cylindre.

La figure 3 est une vue latérale de la racle utilisée dans le cylindre porte-tamis de la première forme d'exécution selon la figure 2.

La figure 4 est une vue schématique de côté d'une deuxième forme d'exécution du cylindre porte-tamis présentant des parties en relief ayant la forme de zones axiales.

La figure 5 est une vue latérale de la racle utilisée dans le cylindre porte-tamis de la deuxième forme d'exécution selon la figure 4.

La figure 6 montre l'ensemble du cylindre d'impression et des deux cylindres porte-tamis selon une première forme d'exécution.

La figure 7 est une représentation similaire à celle de la figure 6 selon une deuxième forme d'exécution.

La figure 8 est une vue schématique d'ensemble permettant d'expliquer le fonctionnement de la première forme d'exécution selon les figures 2, 3 et 6.

La figure 9 est une représentation similaire à celle de la figure 8 pour expliquer le fonctionnement de la deuxième forme d'exécution selon les figures 4, 5 et 7.

La figure 10 est une vue schématique de côté d'une troisième forme d'exécution du cylindre porte-tamis.

La figure 11 est une vue latérale de la racle utilisée avec le cylindre porte-tamis de la figure 10.

La figure 12 est une vue en coupe axiale d'un cylindre porte-tamis selon la troisième exécution.

La figure 1 montre une installation complète comprenant une machine pour l'impression en sérigraphie en deux couleurs différentes, selon l'invention. L'installation présente un magasin 1 comprenant les feuilles à imprimer, un dispositif margeur 2 pour le transfert des feuilles le long du trajet 3 vers un cylindre de marge 4, un cylindre de transfert 5 pour amener les feuilles de papier sur un cylindre unique d'impression 6, deux cylindres porte-tamis 7 et 8 coopérant avec le cylindre d'impression 6 et un système de pinces à chaîne 9 qui transporte les feuilles vers les magasins 10 de sortie des feuilles comprenant, dans le cas présent, trois piles.

Sur le cylindre d'impression 6 qui tourne dans le sens de la flèche, les feuilles passent d'abord le premier cylindre porte-tamis 7 où elles sont imprimées partiellement en une première couleur, puis elles passent le deuxième cylindre porte-tamis 8 où elles sont imprimées en une couleur différente dans au moins une zone non superposée, donc en dehors des zones imprimées par le premier cylindre porte-tamis 7, sans qu'au préalable un séchage des zones imprimées par le cylindre 7 soit nécessaire.

En ce qui concerne le fonctionnement des cylindres porte-tamis, l'impression se fait par des moyens conventionnels, c'est-à-dire que l'encre est introduite à l'intérieur de chacun des cylindres porte-tamis et lors de la rotation du cylindre elle coule à l'intérieur et est poussée par une racle correspondante, ou autre dispositif équivalent, pour passer à travers le tamis représentant le dessin à imprimer.

Le décalage susmentionné des zones de couleur différente est obtenu par le fait que le cylindre porte-tamis 8 présente au moins une partie en relief sur laquelle est disposé un tamis permettant l'impression de la deuxième zone, l'ensemble étant positionné et dimensionné pour que la ou les parties en relief du cylindre porte-tamis 8 n'entrent pas en contact avec les zones imprimées par le cylindre 7, lequel est d'une construction comme déjà proposée par le demandeur.

Le deuxième cylindre porte-tamis 8 selon la présente invention peut être réalisé selon trois constructions différentes, comme représenté aux figures suivantes; ce deuxième cylindre porte-tamis porte, selon la première forme d'exécution, la référence 18, selon la deuxième forme d'exécution, la référence 28 et selon la troisième forme d'exécution, la référence 48.

La figure 2 montre, selon la première forme d'exécution, un cylindre porte-tamis 18 muni de parties en relief 19 qui ont la forme d'anneaux concentriques au cylindre 18, disposés écartés axialement les uns des autres, comme mieux montré à la figure 8. A l'intérieur de ce cylindre porte-tamis 18 est installée une racle 12, telle qu'illustrée figure 3, dont l'arête frontale est adaptée à la forme de la périphérie intérieure du cylindre porte-tamis 18, et a donc la forme d'un peigne, dont les dents 12a correspondent, aussi bien en dimension qu'en disposition, aux parties annulaires 19 en relief pour pousser l'encre pendant l'impression à travers le tamis recouvrant les parties en relief 19.

Le cylindre porte-tamis 28 selon la deuxième forme d'exécution, tel que représenté figures 4 et 9, est muni de parties en relief en forme de zones axiales 29, écartées les unes des autres et s'étendant sur toute la longueur du cylindre et sur lesquelles est disposé un tamis. La racle 13 montée à l'intérieur de ce cylindre 28 est une racle conventionnelle telle que représentée figure 5, dont l'arête frontale est rectiligne. A cause des zones en relief axiales du cylindre 28, cette racle 13 est munie d'un dispositif lui permettant de se rétracter au fur et à mesure de la rotation du cylindre 28 pour passer les parties en retrait entre les zones en relief 29.

Pour mieux comprendre la première forme d'exécution, on se réfère aux figures 6 et 8 sur lesquelles on a représenté schématiquement les deux cylindres porte-tamis 7 et 18 ainsi qu'une feuille de papier imprimée 40 montrée sur la figure 8 en développement. Dans le cas présent, le diamètre du cylindre porte-tamis 7 et 18 est égal à un tiers du diamètre du cylindre d'impression 6, dont la surface correspond à trois feuilles. Une feuille 40 est montrée à la figure 8 et elle comporte 5 x 9 = 45 impressions de billets de banque disposées en rangées transversales et longitudinales qui doivent être complétées par deux zones de couleur différente, à savoir, dans le cas considéré, une première zone constituée par le caractère "a" et une deuxième zone constituée par le caractère "B".

A cet effet, la machine selon la figure 6 comprend le cylindre d'impression 6 muni de trois rangées de pinces 31 logées dans des encoches 30, lesdites pinces 31 étant destinées à tenir l'extrémité antérieure d'une feuille 40 qui vient du cylindre de transfert 5 (figure 1) pour la faire passer devant les deux cylindres porte-tamis 7 et 18. Le cylindre porte-tamis 7 est du type proposé dans la demande de brevet européen 0 723 864, et permet l'impression d'une manière conventionnelle du caractère "a" dans une couleur déterminée sur chaque impression de billet de banque. Ce cylindre 7 est muni sur son axe d'une came 17 tournant avec lui et agissant sur un levier en forme d'équerre 15 dont l'une des extrémités est munie d'un galet 16 correspondant avec la came 17, cette équerre étant sous l'action d'un ressort non représenté qui le pousse radialement à l'extérieur vers le tamis. Le sommet de l'angle de l'équerre 15 est articulé à un point fixe 14 tandis que l'autre extrémité du levier est solidaire de la racle 11. Le but de cette came 17 (comme décrit dans ladite demande de brevet européen 0 723 864) est d'éloigner la racle 11 du côté intérieur du tamis, contre l'action dudit ressort, lorsque la partie en saillie 17a de la came 17 vient en contact avec le galet 16 de l'équerre 15. Ceci a lieu pendant qu'une des encoches 30 du cylindre d'impression 6 passe la fente d'impression entre les cylindres 6 et 7, donc vient face à la position de la racle 11. Le non éloignement de la racle 11 aurait pour effet d'endommager le tamis puisqu'à cet endroit le cylindre d'impression 6 ne présente pas une surface contre laquelle le tamis du cylindre 7 s'appuierait sous la pression de la racle 11.

Il est évident que l'on pourrait piloter la racle par d'autres moyens notamment un vérin hydraulique ou pneumatique commandé par un dispositif électronique, électromécanique, etc.

Par la suite, le papier 40 passe devant le deuxième cylindre porte-tamis 18 pour l'impression de la deuxième zone constituée par le caractère "B". Ce cylindre 18 est muni de parties annulaires en relief 19 sur chacune desquelles est tendu un tamis avec le dessin à imprimer, en l'occurrence la lettre "B". On constate que les parties en relief 19 du cylindre 18 sont décalées latéralement par rapport aux zones d'impression du cylindre 7 comprenant la lettre "a". Ainsi, lors du passage de la feuille 40 entre les cylindres 6 et 18, les zones déjà imprimées par le cylindre 7, ne viennent pas en contact avec le cylindre 18 puisque ces zones comportant les "a" se trouvent face aux espaces en retrait entre deux zones annulaires 19. Ainsi, l'impression peut se faire en un seul passage au moyen du même cylindre d'impression et sans attendre que les zones imprimées par le cylindre 7 soient préalablement séchées.

Cette disposition des zones annulaires permet l'impression des zones décalées perpendiculairement au sens de déplacement du papier 40.

A l'intérieur du cylindre porte-tamis 18 se trouve la racle 12, telle qu'illustrée figure 3, en forme de peigne avec des dents 12a; cette racle 12 est montée, comme dans le cas du premier cylindre porte-tamis 7, à une extrémité d'une équerre 21 articulée à son sommet autour d'un axe fixe 20 et portant à son autre extrémité un galet 22 qui est en contact permanent avec la surface d'une came 23 munie d'une partie en saillie 23a. Cette came 23 a donc la même configuration que la came 17 du cylindre 7 et agit dans le même but, à savoir retirer la racle 12 du côté intérieur du tamis lors du passage en face de la fente d'impression d'une des encoches 30 du cylindre d'impression 6.

La deuxième forme d'exécution selon les figures 7 et 9 permet l'impression des zones, en forme de caractères "a" et "B", décalées dans le sens de déplacement des feuilles de papier 41 qui comportent de nouveau 5 x 9 impressions de billets. Le cylindre porte-tamis 7, avec sa racle, son équerre et la came 17, 17a, est identique à celui de la figure 6 et imprime les premières zones avec la lettre "a"; le cylindre d'impression 6 a également la même construction que celui décrit en relation avec la figure 6.

Le deuxième cylindre porte-tamis 28 comportant des zones en relief axiales 29 s'étendant sur toute sa longueur est muni d'un tamis sur chacune des parties en relief 29 pour l'impression de la lettre "B" dans une autre couleur que la lettre "a". Cette impression est, comme on peut le voir sur la feuille 41 (figure 9) imprimée décalée dans le sens du déplacement du papier. La racle 13 est contrôlée par une came 27 fixée à l'axe du cylindre 28 et tournant en synchronisme avec celui-ci. Cette racle 13 est fixée à une extrémité d'une équerre 25 articulée en son sommet sur un axe fixe 24 et munie à son autre extrémité d'un galet 26 en contact permanent avec une came 27. La forme de cette came 27 reproduit, à une plus petite échelle, le contour du cylindre porte-tamis 28, en négatif, pour permettre le guidage de la racle 13 à l'intérieur dudit cylindre 28 de manière que la racle 13 suive la configuration intérieure de la périphérie du cylindre 28. Il est prévu à la périphérie de cette came 27 une partie saillante 27a, correspondant à la partie non en relief 28a du cylindre 28 adaptée à une encoche 30 du cylindre d'impression 6 et poussant la fente d'impression toujours simultanément avec l'une de ces encoches 30, pour enlever la racle 13 lors du passage. Le reste de la périphérie de cette came comporte des parties en saillie 27b qui correspondent aux parties 28b situées entre les parties en relief 29 du cylindre 28.

La figure 10 montre la troisième forme d'exécution, un cylindre porte-tamis 48, muni d'un tamis 49 pouvant être déformé élastiquement. A l'intérieur de ce cylindre 48, est disposée une racle 51 solidaire d'une équerre 52 dont une extrémité est munie d'un galet de guidage 53 collaborant avec une came 50 entraînée en rotation synchrone avec le cylindre 48. L'équerre 52 est soumise à l'action d'un ressort poussant la came 51 radialement contre le tamis 49. Le sommet de l'équerre 52 est articulé à un point fixe 54. Le but de la came 50 est de guider la racle 51 comme pour le premier cylindre porte-tamis 7, afin qu'elle s'éloigne de la fente d'impression lorsqu'une encoche 30 du cylindre d'impression 6 se trouve dans la fente d'impression.

Pour cette troisième forme d'exécution, le cylindre porte-tamis 48 ne présente pas de partie en relief, mais les parties en relief sont créées dans la fente d'impression par la collaboration de l'arête frontale de la racle 51 qui présente des dents 51a et la possibilité de se déformer élastiquement du tamis 49. Ainsi, les zones qui sont en contact avec le cylindre d'impression 6 sont les zones du tamis 49 se trouvant sous la pression des dents 51a de la racle 51. Les parties en retrait 51b de la racle correspondent aux zones imprimées par le cylindre 7 ou les zones que l'on ne désire pas imprimer, le tamis 49 dans ces zones n'entrant pas en contact avec le cylindre d'impression 6. Il est évidemment indispensable que le tamis 49 n'entre pas en contact avec les zones déjà imprimées car l'encre n'a pas eu le temps de sécher et les dimensions de ces zones 51b de la racle sont prévues en conséquence.

Enfin, sur la figure 12 nous avons représenté en coupe axiale et une échelle différente à la troisième forme d'exécution représentée à la figure 10.

Le cylindre porte-tamis 48 est muni entre deux zones d'impression consécutives de deux anneaux de distance 55. On pourrait se contenter d'un seul anneau par espace en fonction de la largeur de la zone que l'on ne désire pas mettre en contact avec le cylindre d'impression. Le rôle de ces anneaux est de s'assurer que le tamis sous la poussée de la racle 51 n'entrera pas sur parties en contact avec le cylindre d'impression. Dans ce but, les anneaux 55 ont un diamètre inférieur au diamètre permettant de mettre en contact le tamis 49 avec le cylindre d'impression. Les anneaux 55 sont situés de préférence aux extrémités des zones ne devant pas entrer en contact avec le cylindre d'impression. Les anneaux 55 sont disposés, de préférence mais non exclusivement, sur la surface extérieure du tamis.

L'invention n'est pas limitée aux formes d'exécution qui viennent d'être décrites et d'autres variantes pourraient être envisagées, notamment en ce qui concerne la configuration des parties en relief du deuxième cylindre porte-tamis, ainsi que les moyens pour déplacer radialement les racles à l'intérieur de ces cylindres. En outre, l'invention concerne aussi des machines d'impression à la bobine.

Il est également possible de prévoir plus de deux cylindres porte-tamis, avec des parties en contact avec le cylindre d'impression décalées par rapport aussi bien aux zones imprimées par le cylindre 7 qu'à celles imprimées par le cylindre 8 ou 28 ou 48 et pour autant que les dimensions et l'emplacement desdits cylindres le permettent, pour donner la possibilité d'imprimer plus de deux zones non superposées en couleurs différentes avec un seul cylindre d'impression.

## Revendications

1. Machine d'impression en sérigraphie comprenant pour l'impression d'au moins une première zone en une couleur déterminée, un cylindre d'impression (6) et un cylindre porte-tamis (7) et au moins un deuxième cylindre porte-tamis (8 ; 18 ; 28) coopérant avec le même cylindre (6) d'impression et muni de moyens (19 ; 29) pour l'impression d'au moins une deuxième zone en une couleur différente de celle de la première zone, caractérisée par le fait que la machine est agencée pour que ladite deuxième zone soit en dehors de la première zone, le deuxième cylindre porte-tamis comprenant au moins une partie en relief (19 ; 29) sur laquelle est disposé un tamis, ainsi le deuxième cylindre porte-tamis (8 ; 18 ; 28) n'entre pas en contact avec le cylindre d'impression (6) sur la ou les zones imprimées par le premier cylindre porte-tamis (7).

2. Machine selon la revendication 1, caractérisée par le fait que le premier cylindre porte-tamis (7) est équipé d'un tamis pour l'impression de plusieurs zones éloignées, que le deuxième cylindre porte-tamis (8; 18; 28) présente plusieurs parties en relief (19; 29) pour l'impression des zones non imprimées par le premier cylindre porte-tamis (7).

3. Machine selon la revendication 1 ou 2, caractérisée par le fait que les parties en relief du deuxième cylindre porte-tamis (18) sont des zones annulaires (19).

4. Machine selon la revendication 1 ou 2, caractérisée par le fait que les parties en relief du deuxième cylindre porte-tamis (28) sont des zones axiales (29).

5. Machine selon la revendication 1 ou 4, caractérisée par le fait que les cylindres porte-tamis (7; 8; 18; 28) sont munis à leur intérieur de moyens (11; 12; 13) pour pousser l'encre contre le côté intérieur du tamis.

6. Machine selon les revendications 3 et 5, caractérisée par le fait que lesdits moyens (12) pour pousser l'encre du deuxième cylindre porte-tamis (18) sont conçus de façon qu'ils engagent seulement les zones annulaires en relief (19) et sont de préférence formés par une racle (12) qui a la forme d'un peigne dont les dents (12a) rentrent dans les zones annulaires dudit cylindre porte-tamis (18).

7. Machine selon les revendications 4 et 5, caractérisée par le fait que lesdits moyens (13) pour pousser l'encre du deuxième cylindre porte-tamis (28) sont munis d'un mécanisme (25, 27) pour être déplacés radialement, de telle manière qu'ils suivent la configuration de la périphérie intérieur du cylindre porte-tamis (28).

8. Machine selon la revendication 7, caractérisée par le fait que ledit mécanisme comprend une came (27) conçue pour être entraînée en rotation en synchronisation avec le cylindre porte-tamis (28) agissant sur un levier (25) solidaire de la racle (13).

9. Machine d'impression en sérigraphie comprenant, pour l'impression d'au moins une première zone en une couleur déterminée, un cylindre d'impression (6), un cylindre porte-tamis (7), et au moins un deuxième cylindre porte-tamis (8 ; 48) coopérant avec le même cylindre d'impression (6) et muni de moyens (51a) pour l'impression d'au moins une deuxième zone en une couleur différente de celle de la première zone, caractérisée par le fait que la machine est agencée pour que ladite deuxième zone soit en dehors de la première zone, le deuxième cylindre porte-tamis (48) comprenant un tamis (49) déformable élastiquement et des moyens (51) poussant radialement vers l'extérieur le tamis et l'encre uniquement le long des zones à imprimer pour mettre en contact le tamis (49) avec le cylindre d'impression (6), le long desdites zones, et que les moyens poussant radialement vers l'extérieur le tamis (49) sont une racle (51) en forme de peigne dont les dents (51a) correspondent aux zones à imprimer et le tamis est muni entre deux zones consécutives à imprimer d'au moins un anneau (55) empêchant la déformation du tamis et le contact avec le cylindre d'impression.

10. Machine selon la revendication 9, caractérisée par le fait que le tamis (49) comporte deux anneaux (55) délimitant chaque zone ne devant pas entrer en contact avec le cylindre d'impression.

11. Machine selon l'une des revendications 9 ou 10, caractérisée par le fait que lesdits anneaux (55) sont disposés à l'extérieur du tamis (49).

12. Machine selon l'une des revendications 1 à 11, caractérisée par le fait qu'elle comprend d'autres cylindres porte-tamis pour l'impression d'autres zones ne chevauchant pas les zones précédentes préalablement imprimées, chacune en une couleur différente, et que ces cylindres porte-tamis présentent des moyens disposés de sorte à imprimer des zones intercalées entre les zones déjà imprimées, la machine étant conçue pour que chacun des cylindres porte-tamis n'entre pas en contact avec le cylindre d'impression sur des zones préalablement imprimées.

13. Machine selon l'une des revendications 1 à 12, caractérisée par le fait que ladite machine est une machine d'impression à la feuille comprenant un cylindre d'impression avec au moins une encoche (30) et que lesdits moyens pour pousser l'encre de chaque cylindre porte-tamis (7, 8, 18, 28, 48), notamment les racles, comprennent un mécanisme (17, 15; 23, 21; 27, 25; 50, 52), permettant de les éloigner du tamis lorsqu'une encoche passe dans la fente d'impression.

## Patentansprüche

1. Siebdruckmaschine, welche zum Druck wenigstens einer Zone in einer bestimmten Farbe einen Druckzylinder (6) und einen Siebschablonenzylinder (7) sowie wenigstens einen zweiten Siebschablonenzylinder (8; 18; 28) aufweist, der mit demselben Druckzylinder (6) zusammenarbeitet und mit Mitteln (19; 29) zum Druck wenigstens einer zweiten Zone in einer von der Farbe der ersten Zone verschiedenen Farbe versehen ist, dadurch gekennzeichnet, dass die Maschine dazu eingerichtet ist, die erwähnte zweite Zone ausserhalb der ersten Zone zu drucken, dass der zweite Siebschablonenzylinder wenigstens einen erhabenen Abschnitt (19); 29) aufweist, auf dem eine Siebschablone angeordnet ist, und dass der zweite Siebschablonenzylinder (8; 18; 28) auf der oder den vom ersten Siebschablonenzylinder (7) gedruckten Zonen nicht mit dem Druckzylinder (6) in Berührung gelangt.

2. Maschine nach Anspruch 1, dadurch gekennzeichnet, dass der erste Siebschablonenzylinder (7) mit einer Siebschablone zum Druck mehrerer entfernter Zonen ausgerüstet ist und dass der zweite Siebschablonenzyylinder (8; 18; 28) mehrere erhabene Abschnitte (19; 29) zum Druck der nicht vom ersten Siebschablonenzylinder gedruckten Zonen aufweist.

3. Maschine nach Anspruch 1 oder 2, dadurch gekennzeichnet, dass die erhabenen Abschnitte des zweiten Siebschablonenzylinders (18) ringförmige Zonen (19) sind.

4. Maschine nach Anspruch 1 oder 2, dadurch gekennzeichnet, dass die erhabenen Abschnitte des zweiten Siebschablonenzylinders (28) axiale Zonen (29) sind.

5. Maschine nach Anspruch 1 oder 4, dadurch gekennzeichnet, dass die Siebschablonenzylinder (7; 8: 18; 28) in ihrem Inneren mit Mitteln (11; 12; 13) ausgerüstet sind, die die Farbe gegen die Innenseite der Siebschablone drücken.

6. Maschine nach den Ansprüchen 3 und 5, dadurch gekennzeichnet, dass die erwähnten Mittel (12), die die Farbe des zweiten Siebschablonenzylinders (18) drücken, so gestaltet sind, dass sie nur an den ringförmigen erhabenen Zonen (19) angreifen und vorzugsweise aus einer Rakel (12) in Form eines Kamms bestehen, dessen Zähne (12a) in die ringförmigen Zonen des erwähnten Siebschablonenzylinders (18) eingreifen.

7. Maschine nach den Ansprüchen 4 und 5, dadurch gekennzeichnet, dass die erwähnten Mittel (13), die die Farbe des zweiten Siebschablonenzylinders (28) drücken, mit einem Mechanismus (25, 27) zur radialen Verschiebung ausgerüstet sind, derart, dass sie der Konfiguration des Innenumfangs des Siebschablonenzyliders folgen.

8. Maschine nach Anspruch 7, dadurch gekennzeichnet, das der erwähnte Mechanismus eine Nocke (27) aufweist, welche synchron mit dem Siebschablonenzylinder (28) in Drehung versetzbar ist und auf einen fest an der Rakel (13) angebrachten Hebel (25) wirkt.

9. Siebdruckmasschine, welche für den Druck wenigstens einer ersten Zone in einer bestimmten Farbe einen Druckzylinder (6), einen Siebschablonenzylinder (7) und wenigstens einen zweiten Siebschablonenzylinder aufweist (8; 48), welcher mit demselben Druckzylinder (6) zusammenarbeitet und mit Mitteln (51a) zum Druck wenigstens einer zweiten Zone in einer von der Farbe der ersten Zone verschiedenen Farbe versehen ist, dadurch gekennzeichnet, dass die Maschine so ausgebildet ist, dass der erwähnte zweite Siebschablonenzylinder ausserhalb der ersten Zone druckt, dass der zweite Siebschablonenzylinder (48) eine elastisch verformbare Siebschablone (49) sowie Mittel (49)aufweist, welche die Siebschablone und die Farbe radial nur längs der zu druckenden Zonen nach aussen drücken, um die Siebschablone (49) mit dem Druckzylinder (6) längs der erwähnten Zonen in Kontakt zu bringen, und dass die die Siebschablone (49) radial nach aussen drückenden Mittel aus einer Rakel (51) in Form eines Kamms bestehen, dessen Zähne (51a) den zu druckenden Zonen entsprechen, und dass die Siebschablone zwischen zwei aufeinanderfolgenden zu druckenden Zonen mit wenigstens einem Ring (55) versehen ist, der die Verformung der Siebschablone und den Kontakt mit dem Druckzylinder verhindert.

10. Maschine nach Anspruch 9, dadurch gekennzeichnet, dass die Siebschablone (49) zwei Ringe (55) hat, welche jede Zone begrenzen, die nicht in Kontakt mit dem Druckzylinder kommen darf.

11. Maschine nach einem der Ansprüche 9 oder 10, dadurch gekennzeichnet, dass die erwähnten Ringe (55) ausserhalb der Siebschablone (49) angeordnet sind.

12. Maschine nach einem der Ansprüche 1 bis 11, dadurch gekennzeichnet, dass sie weitere Siebschablonenzylinder zum Druck weiterer, sich nicht mit den zuvor gedruckten Zonen überlappender Zonen, jede in einer verschiedenen Farbe, aufweist, und dass diese Siebschablonenzylinder Mittel zum Drucken von zwischen den schon gedruckten Zonen eingeschlossenen Zonen aufweisen, und dass die Maschine so ausgebildet ist, dass keiner der Siebschablonenzylinder mit dem Druckzylinder auf den zuvor gedruckten Zonen in Kontakt kommt.

13. Maschine nach einem der Ansprüche 1 bis 12, dadurch gekennzeichnet, dass sie eine Bogendruckmaschine ist, welche einen Druckzylinder mit wenigstens einer Grube (30) aufweist, und dass die erwähnten Mittel zum Drücken der Farbe jedes Siebschablonenzylinders (7, 8, 18, 28, 48), insbesondere die Rakel, einen Mechanismus (17, 15; 23, 21; 27, 25; 50, 52) aufweisen, der es erlaubt, diese von der Siebschablone zu entfernen, wenn eine Grube den Druckspalt passiert.

## Claims

1. A screen printing machine comprising, for printing at least one first area in a defined color, an impression cylinder (6) and a screen cylinder (7), and at least one second screen cylinder (8; 18; 28), interacting with the same impression cylinder (6) and being provided with means (19; 29) for printing at least one second area in a different color from that of the first area, characterised in that the machine is organized so that the said second area is outside the first area, the second screen cylinder comprising at least one raised part (19; 29) on which a screen is arranged so the second screen cylinder (8; 18; 28) does not come into contact with the impression cylinder (6) on the area(s) printed by the first screen cylinder (7).

2. The machine as claimed in claim 2, characterised in that the first screen cylinder (7) is equipped with a screen for printing several spaced-apart areas and wherein the second screen cylinder (8; 18; 28) has several raised parts (19; 29) for printing the areas not printed by the first screen cylinder (7).

3. The machine as claimed in claim 1 or 2, characterised in that the raised parts of the second screen cylinder (18) are annular areas (19).

4. The machine as claimed in claim 1 or 2, characterised in that the raised parts of the second screen cylinder (28) are axial areas (29).

5. The machine as claimed in claim 1 or 4, characterised in that the screen cylinders (7; 8; 18; 28) are provided on their inside with means (11; 12; 13) for pushing the ink against the internal side of the screen.

6. The machine as claimed in claims 3 and 5, characterised in that said ink-pushing means (12) of the second screen cylinder (18) are designed so that they engage only the annular raised areas (19) and are preferably formed by a squeegee (12) which has the shape of a comb whose teeth (12a) enter the annular areas of said screen cylinder (18).

7. The machine as claimed in claims 4 and 5, characterised in that said ink-pushing means (13) of the second screen cylinder (28) are provided with a mechanism (25, 27) in order to be moved radially in such a manner that they follow the configuration of the internal periphery of the screen cylinder (28).

8. The machine as claimed in claim 7, characterised in that said mechanism comprises a cam (27) designed to be rotated in synchronism with the screen cylinder (28) acting on a lever (25) fastened to the squeegee (13).

9. A screen printing machine comprising, for printing at least one first area in a defined color, an impression cylinder (6), a screen cylinder (7), and at least one second screen cylinder (8; 48), interacting with the same impression cylinder (6) and being provided with means (51a) for printing at least one second area in a different color from that of the first area, characterised in that the machine is organized so that the said second area is outside the first area, the second screen cylinder (48) comprises an elastically deformable screen (49) and means (51) pushing the screen and the ink radially outward only over the areas to be printed in order to bring the screen (49) into contact with the impression cylinder (6) over said areas, and in that the means pushing the screen (49) radially outward is a squeegee (51) in the shape of a comb whose teeth (51a) correspond to the areas to be printed, and between two consecutive areas to be printed the screen is provided with at least one ring (55) which prevents the screen from deforming and from contacting the impression cylinder.

10. The machine as claimed in claim 9, characterised in that the screen (49) includes two rings (55) delimiting each area which has not to come into contact with the impression cylinder.

11. The machine as claimed in one of claims 9 or 10, characterised in that said rings (55) are arranged outside the screen (49).

12. The machine as claimed in one of claims 1 to 11, which comprises other screen cylinders for printing other areas not overlapping the above previously printed areas, each in a different color, and in that these screen cylinders have means arranged so as to print areas lying between the already printed areas, the machine being designed so that each of the screen cylinders does not come into contact with the impression cylinder on the previously printed areas.

13. The machine as claimed in one of claims 1 to 12, characterised in that said machine is a sheet-fed printing machine comprising an impression cylinder with at least one notch (30), and in that said ink-pushing means of each screen cylinder (7, 8, 18, 28, 48) especially the squeegees, comprise a mechanism (17, 15; 23, 21; 27, 25; 50, 52) enabling them to move away from the screen when a notch passes into the impression slot.
